# EUROPÄISCHE PATENTSCHRIFT

(11) **EP 4 126 551 B1**
(45) Veröffentlichungstag und Bekanntmachung des Hinweises auf die Patenterteilung: **23.08.2023**
(21) Anmeldenummer: 21712780.2
(22) Anmeldetag: 15.03.2021
(51) Int. Cl.: B41J 2/04, B41J 2/14

(54) **TINTENSTRAHLDRUCKKOPF**
INK JET PRINT HEAD
TÊTE D'IMPRESSION À JET D'ENCRE

(30) Priorität: 26.03.2020 DE 102020108317
(43) Veröffentlichungstag der Anmeldung: 08.02.2023
(73) Patentinhaber: Phoenix Contact GmbH & Co. KG, 32825 Blomberg (DE)
(72) Erfinder: FALTINSKI, Sebastian, 32657 Lemgo (DE); WEBER, Timo, 32760 Detmold (DE)
(86) Internationale Anmeldenummer: PCT/EP2021/056548
(87) Internationale Veröffentlichungsnummer: WO 2021/190978

(56) Entgegenhaltungen:
- JP-A- H1 134 336
- JP-A- H01 130 952
- US-A- 5 831 643
- US-A1- 2007 200 899
- US-A1- 2014 217 134
- US-A1- 2017 028 467

## Beschreibung

Die Erfindung betrifft einen Tintenstrahldruckkopf zum Bedrucken eines Substrats. Weiterhin betrifft die Erfindung eine Druckvorrichtung und ein Verfahren zum Bedrucken eines Substrats.

Zum Bedrucken von Papierbögen mit Tinte, ist der Digitaldruck unter Verwendung von Tintenstrahldruckköpfen stark verbreitetet. Allerdings hat sich der Tintenstrahldruckkopf auch bei der Bedruckung weiterer Medien, wie beispielsweise der Bedruckung von Gehäuseteilen aus Kunststoff durchgesetzt. Unter dem Begriff "Digitaldruck" werden üblicherweise Druckverfahren verstanden, bei denen das Druckbild direkt aus einer Datei oder einem Datenstrom von einem Computer in eine Druckmaschine übertragen wird, ohne dass eine statische Druckform benutzt wird. Der Digitaldruck eröffnet mit seiner dynamischen Druckbilderzeugung die Möglichkeit zum preisgünstigen Individualbedrucken von Substraten.

Beim Digitaldruck mit einem Tintenstrahldruckkopf werden kleine Flüssigkeitstropfen, beispielsweise Tintentropfen, aus dem Tintenstrahldruckkopf ausgestoßen. Nach dem Verlassen des Tintenstrahldruckkopfs überwinden die Flüssigkeitstropfen typischerweise eine Strecke von wenigen Millimetern und treffen dann auf das zu bedruckende Substrat auf. Sobald nun eine unebene Oberfläche, beispielsweise die unebene Oberfläche eines Kunststoffgehäuses, bedruckt werden soll, kann der Tintenstrahldruckkopf auf Grund der Geometrie des zu bedruckenden Substrats nicht beliebig nah an die zu bedruckende Fläche des Substrats herangeführt werden. Beim Drucken über einen dadurch notwendigen größeren Abstand wird die Qualität des Druckbilds, beispielsweise durch eine resultierende Unschärfe, gemindert. Dies ist unter anderem auf die Bewegung der Flüssigkeitstropfen durch die Luft zurückzuführen, da die Flüssigkeitstropfen bei Zusammenstößen mit Luftmolekülen gebremst und abgelenkt werden.

Um die Flugbahn zu stabilisieren, kann beispielsweise die kinetische Energie des abgegebenen Flüssigkeitstropfens erhöht werden. Da die Masse des Flüssigkeitstropfens nicht beliebig gesteigert werden kann ohne die Qualität zu beeinträchtigen, bietet sich eine Erhöhung der Tropfengeschwindigkeit an. Andererseits ist die Austrittsgeschwindigkeit der Flüssigkeitstropfen, beispielsweise durch einen piezomechanischen Aktor nicht beliebig steigerbar. Daher bietet es sich an, den Flüssigkeitstropfen nach dem Ausstoßen aus der Tintenstrahldüse weiter zu beschleunigen.

Zur Anpassung der Druckdistanz, beschreibt beispielsweise die EP 3 069 884 A1 einen Druckkopf mit Kammelektroden, die an eine Spannungsquelle angeschlossen sind und ein elektrisches Feld erzeugen, über das ein Flüssigkeitstropfen beschleunigt werden kann.
US 2007/200899 A1 ist ein weiteres Beispiel aus dem Stand der Technik, das beschreibt, wie die Flugbahn eines Tröpfchens manipuliert werden kann. US 2017/028467 A1 offenbart, wie ein Tröpfchen durch die Wirkung der Lorentzkraft erzeugt werden kann, zeigt aber nicht, wie ein bereits abgeschossenes Tröpfchen beschleunigt oder manipuliert werden kann.

Die aus dem Stand der Technik bekannten Vorrichtungen zur Steigerung der Tropfengeschwindigkeit sind jedoch platzaufwendig und komplex zu realisieren.

Aufgabe der vorliegenden Erfindung ist es, einen verbesserten Tintenstrahldruckkopf mit einer stabileren Flugbahn der aus dem Tintenstrahldruckkopf austretenden Flüssigkeitstropfen bereitzustellen.

Diese Aufgabe wird durch einen Gegenstand mit den Merkmalen des Anspruchs 1 gelöst. Danach wird ein Tintenstrahldruckkopf zum Bedrucken eines Substrats bereitgestellt, aufweisend:
- zumindest eine Düse, angepasst zumindest einen elektrisch leitfähigen Flüssigkeitstropfen abzugeben; und
- einen Austrittskanal, angeordnet an der Düse, wobei der elektrisch leitfähige Flüssigkeitstropfen durch den Austrittskanal in Richtung des zu bedruckenden Substrats abgebbar ist;
- wobei am Austrittskanal ein Beschleunigungsmittel vorgesehen ist, das angepasst ist, einen Stromfluss durch den elektrisch leitfähigen Flüssigkeitstropfen sowie ein Magnetfeld zu erzeugen, um den elektrisch leitfähigen Flüssigkeitstropfen mittels einer Kraft in dem Austrittskanal in Richtung des zu bedruckenden Substrats zu beschleunigen.

Die Düse kann mit einem Flüssigkeitsspeicher in Verbindung stehen und durch Druckstöße eines piezomechanischen Aktors können gezielt Tropfen der elektrisch leitfähigen Flüssigkeit abgegeben werden. In einer Ruhestellung kann die Düse von einem oberhalb der Düse angelegten Unterdruck dichtend verschlossen sein, sodass ein Herausrinnen der elektrisch leitfähigen Flüssigkeit verhindert wird. Der elektrisch leitfähige Flüssigkeitstropfen kann ein Tropfen eines druckbaren Mediums, beispielsweise ein Tintentropfen einer elektrisch leitfähigen Tinte sein.

Der Austrittskanal kann als Hohlzylinder oder rohrförmig ausgebildet sein und zwischen der Düse und dem zu bedruckenden Substrat angeordnet sein, so dass der elektrisch leitfähige Flüssigkeitstropfen bevor er auf das zu bedruckende Substrat abgegeben wird, durch den Austrittskanal hindurchtritt. Beispielsweise kann eine Mittelachse des Austrittskanals auch eine Mittelachse der Düse sein. Die Mittelachse kann sich beispielsweise rechtwinklig zu dem bedruckenden Substrat erstrecken.

Der Austrittskanal umfasst ein Beschleunigungsmittel, das angepasst ist einen Stromfluss durch den elektrisch leitfähigen Flüssigkeitstropfen zu erzeugen. Weiterhin ist das Beschleunigungsmittel angepasst ein Magnetfeld zu erzeugen, um den elektrisch leitfähigen Flüssigkeitstropfen mittels einer Kraft in dem Austrittskanal in Richtung des zu bedruckenden Substrats zu beschleunigen. Der Begriff "in dem Austrittskanal zu beschleunigen" kann dazu verwendet eine Beschleunigung des elektrisch leitfähigen Flüssigkeitstropfens entlang des Austrittskanals zu beschreiben.

Das Beschleunigungsmittel kann in Beispielen zwei Elektroden umfassen, die in dem Austrittskanal angeordnet sein können, oder als Teile des Austrittskanals ausgebildet sein können. Die Elektroden können beispielsweise als elektrische Leiter ausgestaltet sein. Wenn der elektrisch leitfähige Flüssigkeitstropfen durch den Austrittskanal läuft, kann durch den elektrisch leitfähigen Flüssigkeitstropfen ein Stromkreis zwischen den Elektroden geschlossen werden. Hierfür kann der Abstand zwischen den beiden Elektroden an eine Größe des elektrisch leitfähigen Flüssigkeitstropfens angepasst sein, damit der elektrisch leitfähige Flüssigkeitstropfen beide Elektroden berühren kann, um den Stromkreis zu schließen. Eine Beschleunigung des elektrisch leitfähigen Flüssigkeitstropfens kann dann durch die resultierende Lorentzkraft, die der elektrisch leitfähige Flüssigkeitstropfen durch das auf ihn einwirkende magnetische Feld erfährt, erfolgen. Die Lorentzkraft wirkt in Bewegungsrichtung des elektrisch leitfähigen Flüssigkeitstropfens und senkrecht zu einer Stromflussrichtung und zur Richtung der Magnetfeldlinien.

Der elektrisch leitfähige Flüssigkeitstropfen kann in Beispielen einen sehr geringen Widerstand aufweisen, um eine erhöhte Wärmeentwicklung mit dem Risiko des Verdampfens der elektrisch leitfähigen Flüssigkeit zu unterbinden. Auch ist ein geringer Widerstand des elektrisch leitfähigen Flüssigkeitstropfens vorteilhaft, um entsprechend hohe Ströme bei geringen Spannungen zu erreichen, damit ein Stromüberschlag oder Kurzschluss zwischen den Elektroden vermieden werden kann. Beispielsweise kann der elektrisch leitfähige Flüssigkeitstropfen eine elektrische Leitfähigkeit über 0,1 S/m (Siemens pro Meter) aufweisen, insbesondere von mehr als 1 S/m oder mehr als 10 S/m.

Vorteilhaft bewirkt, entsprechend der "Drei-Finger-Regel", der Stromfluss durch den elektrisch leifähigen Flüssigkeitstropfen, dass sich der elektrisch leitfähige Flüssigkeitstropfen aufgrund der resultierenden Lorentzkraft entlang des Austrittskanals immer weiter beschleunigt. Dadurch erreicht der elektrisch leitfähige Flüssigkeitstropfen am Ende der Beschleunigungsstrecke eine höhere Geschwindigkeit, eine höhere kinetische Energie und dadurch eine stabilere Flugbahn mit der auch größere Abstände zwischen Druckkopf und dem zu bedruckenden Substrat überbrückt werden können, ohne dass die Qualität des Druckbilds negativ beeinflusst wird.

In einem Beispiel umfasst das Beschleunigungsmittel zumindest einen ersten elektrischen Leiter und einen zweiten elektrischen Leiter, wobei der erste elektrische Leiter und der zweite elektrische Leiter voneinander elektrisch isolierend angeordnet sind, und wobei der erste elektrische Leiter und der zweite elektrische Leiter angepasst sind mit dem elektrisch leitfähigen Flüssigkeitstropfen in dem Austrittskanal in Kontakt zu stehen. In einem Beispiel sind der erste elektrische Leiter und der zweite elektrische Leiter angepasst mit dem elektrisch leitfähigen Flüssigkeitstropfen in dem Austrittskanal in Kontakt zu stehen zum Erzeugen des Magnetfeldes. Hierbei kann durch den Stromfluss durch den elektrisch leitfähigen Flüssigkeitstropfen das Magnetfeld erzeugt werden.

Unter dem Begriff "in Kontakt stehen" kann verstanden werden, dass der elektrisch leitfähige Flüssigkeitstropfen gleichzeitig den ersten und den zweiten elektrischen Leiter berührt, um einen elektrischen Stromkreis schließen zu können.

Beispielswiese können der erste und der zweite elektrische Leiter aus einem elektrisch leitfähigen Material, wie beispielsweise aus einem Kupfermaterial, ausgebildet sein und streifenförmig entlang einer Innenseite des Austrittskanals angeordnet sein. Beispielsweise können der erste elektrische Leiter und der zweite elektrische Leiter im Wesentlichen gegenüberliegend an der Innenseite des Austrittkanals über die gesamte Verlaufsrichtung oder nur in einem Teilbereich der Verlaufsrichtung angeordnet sein.

Vorteilhaft kann durch eine Anordnung des ersten und des zweiten elektrischen Leiters über die gesamte Verlaufsrichtung eine lange Beschleunigungsstrecke erreicht werden.

In einem Beispiel verlaufen der erste elektrische Leiter und der zweite elektrische Leiter entlang einer Längsausdehnung des Austrittskanals.

Vorteilhaft sind die magnetische Komponente und damit auch die Beschleunigung am größten, wenn die Bewegungsrichtung des elektrisch leitfähigen Flüssigkeitstropfens senkrecht zu den magnetischen Feldlinien verläuft.

In Beispielen können die elektrischen Leiter, abhängig von dem Einsatzgebiet, auch spiralförmig oder anderweitig in dem Austrittskanal angeordnet sein.

In einem Beispiel umfasst der Tintenstrahldruckkopf mindestens zwei elektrische Isoliermittel, wobei der erste elektrische Leiter und der zweite elektrische Leiter im Wesentlichen gegenüberliegend voneinander angeordnet sind und voneinander beidseitig mittels jeweils einem der elektrischen Isoliermittel getrennt sind zum elektrischen Isolieren der elektrischen Leiter gegeneinander.

Vorteilhaft können der erste elektrische Leiter und der zweite elektrische Leiter als jeweils eine Hälfte eines entlang der Längsrichtung getrennten Austrittskanals ausgebildet sein. Die beiden Hälften können mittels jeweils eines elektrischen Isoliermittels, das beispielsweise als Kunststoffstreifen oder auch als elektrisch isolierender Klebstoff ausgebildet sein kann, voneinander isoliert werden. Der Austrittskanal kann dann an einer Innenseite einer derartigen Anordnung verlaufen.

Beispielsweise kann ein Anschluss einer Stromversorgung, insbesondere einer Gleichstromversorgung, an jeweils einem Anschluss an jeder der beiden als elektrische Leiter ausgestalteten Hälften angeschlossen sein.

Weiter vorteilhaft wird durch die zuvor beschriebene Ausgestaltung ein sehr kompakter Aufbau erzielt.

In einem Beispiel umfasst der Tintenstrahldruckkopf ein elektrisches Isoliermittel, wobei das elektrische Isoliermittel als rohrförmiges Element ausgebildet ist, und wobei der Austrittskanal an einer Innenseite des rohrförmigen Elements ausgebildet ist.

Beispielsweise kann das elektrische Isoliermittel als Kunststoffrohr ausgebildet sein und der Austrittskanal an der Innenseite des Austrittskanals verlaufen. In alternativen Beispielen kann der Austrittskanals auch anders ausgestaltet sein. Beispielsweise kann der Austrittskanal auch elliptisch oder rechteckig ausgestaltet sein, abhängig von der Ausgestaltung des elektrischen Isoliermittels.

In einem Beispiel sind der erste elektrische Leiter und der zweite elektrische Leiter als stromleitende Bahnen im Wesentlichen gegenüberliegend voneinander an der Innenseite des rohrförmigen Elements angeordnet.

Der erste elektrische Leiter und der zweite elektrische Leiter können als Leiterbahnen an der Innenseite des rohrförmigen Elementes aufgeklebt, aufgedampft oder anderweitig angeordnet sein. Weiterhin können Anschlusskontakte an den Leiterbahnen zum Anschluss der Stromversorgung angeordnet sein.

Vorteilhaft kann durch die zuvor beschriebene Ausgestaltung ein fertigungstechnisch sehr günstiger Aufbau erzielt werden.

In einem Beispiel verläuft der Austrittskanal trichterförmig zwischen der Düse und dem zu bedruckenden Substrat. Beispielsweise kann sich ein Durchmesser des Austrittskanals in Richtung des zu bedruckenden Substrats verjüngen. Beispielsweise können die elektrischen Leiter zumindest bereichsweise an dem verjüngten Durchmesser angeordnet sein.

In einem Beispiel umfasst die Düse einen piezomechanischen Aktor, insbesondere einen piezomechanischen Drop-on-Demand Aktor.

In diesem Beispiel kann durch Anlegen einer elektrischen Spannung ein Piezo-Element derart verformt werden, dass durch die Verformung eine Druckwelle in dem Flüssigkeitsspeicher erzeugt wird, die ein Ausstoßen eines Flüssigkeitstropfens durch die Düse bewirkt.

Insbesondere kann der Tintenstrahldruckkopf für eine als Drop-on-Demand bekannte Drucktechnik genutzt werden.. Vorteilhaft werden nur Flüssigkeitstropfen ausgestoßen, wenn sie tatsächlich benötigt werden.

In einem Beispiel umfasst der elektrisch leitfähige Flüssigkeitstropfen eine elektrisch leitfähige Tinte, einen elektrisch leitfähigen Klebstoff, ein elektrisch leitfähiges Schmiermittel, oder ein elektrisch leitfähiges Beschichtungsmittel.

Vorteilhaft kann neben elektrisch leitfähiger Tinte, beispielsweise zur Beschriftung eines Gehäuses, auch Klebstoff, Schmiermittel oder Beschichtungsmittel, auf das Substrat aufgedruckt werden.

In einem Beispiel weist das Beschleunigungsmittel ein Mittel zum Erzeugen des Magnetfeldes, insbesondere einen Dauermagneten oder einen elektrischen Magneten auf. Das Mittel zum Erzeugen des Magnetfeldes kann beispielsweise zumindest bereichsweise an dem Austrittskanal angeordnet sein, um ein Magnetfeld senkreckt zu der Stromrichtung zu erzeugen. Das Mittel zum Erzeugen des Magnetfeldes kann ergänzend zu dem ersten elektrischen Leiter und dem zweiten elektrischen Leiter eingesetzt werden.

Die Erfindung bezieht sich auch auf eine Druckvorrichtung zum Bedrucken eines Substrats, aufweisend einen hierin beschriebenen Tintenstrahldruckkopf.

In einem Beispiel weist die Druckvorrichtung eine Stromquelle, insbesondere eine Gleichstromquelle, auf zum Erzeugen eines Stromflusses durch den elektrisch leitfähigen Flüssigkeitstropfen.

Weiterhin kann, in einem Beispiel, die Druckvorrichtung ein Steuermittel aufweisen, das beispielsweise von der Stromquelle umfasst sein kann und neben der Stromquelle weiter angepasst sein kann die Düse und/oder das Mittel zum Erzeugen des Magnetfeldes zu steuern.

Die Erfindung bezieht sich weiterhin auf ein Verfahren zum Bedrucken eines Substrats, aufweisend:
Abgeben zumindest eines elektrisch leitfähigen Flüssigkeitstropfens durch eine Düse eines Tintenstrahldruckkopfs; und

Beschleunigen des elektrisch leitfähigen Flüssigkeitstropfens in einem Austrittskanal angeordnet an der Düse in Richtung des zu bedruckenden Substrats, wobei das Beschleunigen aufweist:
Erzeugen eines Stromflusses durch den elektrisch leitfähigen Flüssigkeitstropfen sowie ein Magnetfeld, um den elektrisch leitfähigen Flüssigkeitstropfen mittels einer Kraft in dem Austrittskanal in Richtung des zu bedruckenden Substrats zu beschleunigen.

Der der Erfindung zugrunde liegende Gedanke soll nachfolgend anhand von in den Figuren dargestellten Ausführungsbeispielen näher erläutert werden. Es zeigen:
- Fig. 1: eine Ansicht eines Tintenstrahldruckkopfs gemäß einer ersten Ausführungsform;
- Fig. 2A, 2B: Schnittansichten von zwei Ausgestaltungsmöglichkeiten des Austrittskanals entlang der in Figur 1 gezeigten Schnittlinie A-A; und
- Fig. 3: eine Ansicht eines Tintenstrahldruckkopfs gemäß einer zweiten Ausführungsform.

Figur 1 zeigt eine Ansicht eines Tintenstrahldruckkopfs 1 gemäß einer ersten Ausführungsform. Der gezeigte Tintenstrahldruckkopf 1 weist eine Düse 3 auf, die angepasst ist einen elektrisch leitfähigen Flüssigkeitstropfen 7 abzugeben.

Die gezeigte Düse 3 steht mit einem Flüssigkeitsspeicher in Verbindung und weist einen piezomechanischer Aktor auf, der sich durch Anlegen einer elektrischen Spannung derart verformen kann, dass durch die Verformung eine Druckwelle in dem Flüssigkeitsspeicher erzeugt wird, die ein Ausstoßen des elektrisch leitfähigen Flüssigkeitstropfens 7 durch die Düse 3 bewirkt.

Der gezeigte Tintenstrahldruckkopf 1 kann für eine als Drop-on-Demand bekannte Drucktechnik genutzt werden.

Der beispielhaft in Figur 1 gezeigte elektrisch leitfähige Flüssigkeitstropfen 7 kann alternativ zu einer elektrisch leitfähigen Tinte, auch ein Klebstoff, ein Schmiermittel, ein Beschichtungsmittel, oder eine andere elektrisch leitfähige Flüssigkeit umfassen, die auf ein Substrat 17 aufgebracht werden soll. Das Substrat 17 wird in Figur 1 als ein Substrat 17 mit einer ebenen Fläche, wie beispielsweise ein Papierbogen gezeigt. In nicht gezeigten Ausführungsformen kann das Substrat auch eine Fläche mit einer dreidimensionalen Oberfläche umfassen.

Weiterhin wird in Figur 1 ein Austrittskanal 5 gezeigt, der an der Düse 3 angeordnet ist. Wie gezeigt, wird der elektrisch leitfähige Flüssigkeitstropfen 7 durch den Austrittskanal 5 in Richtung des zu bedruckenden Substrats 17 abgegeben.

Wie weiterhin in Figur 1 gezeigt, ist die Mittelachse des Austrittskanals 5 auch eine Mittelachse der Düse 3. Die Mittelachse erstreckt sich in der gezeigten Ausführungsform rechtwinklig zu dem bedruckenden Substrat 17.

Das Beschleunigungsmittel 9 weist in der Figur 1 einen ersten elektrischen Leiter 11a und einen zweiten elektrischen Leiter 11b auf, die als Elektroden in oder an dem Austrittskanal 5 angeordnet sind. Auch wird in Figur 1 gezeigt, dass der erste elektrische Leiter 11a und der zweite elektrischer Leiter 11b jeweils einen Anschlusskontakt zum Anschluss einer Stromquelle 19 aufweisen. Hierfür ist ein elektrischer Leiter mit einem positiven Pol der Stromquelle 19 verbunden und der jeweils andere elektrische Leiter ist verbunden mit einem negativen Pol der Stromquelle 19.

Der erste elektrische Leiter 11a und der zweite elektrische Leiter 11b erstrecken sich in der in Figur 1 gezeigten Ausführungsform über die gesamte Länge des Austrittskanals 5. In nicht gezeigten Ausführungsformen können die elektrischen Leiter auch so ausgebildet sein, dass sie sich lediglich über einen Teilbereich der Länge des Austrittskanals erstrecken.

Weiterhin ist in Figur 1 gezeigt, dass der elektrisch leitfähige Flüssigkeitstropfen 7 durch den Austrittskanal 5 läuft und dabei einen Stromkreis zwischen dem ersten elektrischen Leiter 11a und dem zweiten elektrischen Leiter 11b schließt. Hierfür ist der Abstand zwischen dem ersten elektrischen Leiter 11a und dem zweiten elektrischen Leiter 11b derart gewählt, dass der elektrisch leitfähige Flüssigkeitstropfen 7 beide elektrische Leiter 11a, 11b berühren kann, um den Stromkreis zu schließen. Hierbei kann durch den Stromfluss durch den elektrisch leitfähigen Flüssigkeitstropfen das Magnetfeld B erzeugt werden.

Eine Beschleunigung des elektrisch leitfähigen Flüssigkeitstropfens 7 erfolgt durch die resultierende Lorentzkraft F_{L}, die der elektrisch leitfähige Flüssigkeitstropfen 7 durch ein magnetisches Feld B erfährt.

Wie in Figur 1 gezeigt, wirkt die Lorentzkraft F_{L} in der Bewegungsrichtung des elektrisch leitfähigen Flüssigkeitstropfens 7.

Optional ist in Figur 1 auch ein Mittel 13 zum Erzeugen eines Magnetfeldes B an bzw. um den Austrittskanal 5 angeordnet, um das Magnetfeld B senkreckt zu der Stromrichtung zu erzeugen. Das Mittel 13 zum Erzeugen des Magnetfels B kann eine Höhe haben, die der Höhe der elektrischen Leiter 11a, 11b entspricht.

Die Figuren 2A und 2B zeigen Schnittansichten von zwei Ausgestaltungsmöglichkeiten des Austrittskanals 5 entlang der in Figur 1 gezeigten Schnittlinie A-A.

In Figur 2A wird ein möglicher Aufbau des Austrittskanals 5 und des Beschleunigungsmittels 9 gezeigt, wobei der erste elektrische Leiter 11a und der zweite elektrische Leiter 11b im Wesentlichen gegenüberliegend voneinander angeordnet sind und voneinander mittels jeweils eines elektrischen Isoliermittels 15a, 15b getrennt sind, zum elektrischen Isolieren der elektrischen Leiter 11a, 11b gegeneinander. Wie in Figur 2A gezeigt wird, können der erste elektrische Leiter 11a und der zweite elektrische Leiter 11b hierdurch einen Teil des Austrittskanals 5 bilden.

Das Mittel 13 zum Erzeugen eines Magnetfeldes B ist um den Austrittskanal 5 angeordnet, um das Magnetfeld B, wie gezeigt, senkreckt zu der Stromrichtung zu erzeugen. Abhängig von dem Einsatzgebiet, kann das Mittel 13 zum Erzeugen eines Magnetfeldes B aber auch nicht exakt senkrecht, sondern in einem bestimmten Winkel zu den elektrischen Leitern 11a, 11b angeordnet sein.

In Figur 2B wird ein alternativer Aufbau des Austrittskanals 5 und des Beschleunigungsmittels 9 gezeigt, wobei das elektrische Isoliermittel 15 als rohrförmiges Element ausgebildet ist, und wobei der Austrittskanal 5 an einer Innenseite des rohrförmigen Elements verläuft. Wie es in Figur 2B gezeigt ist, sind der erste elektrische Leiter 9a und der zweite elektrische Leiter 9b als stromleitende Bahnen im Wesentlichen gegenüberliegend voneinander an der Innenseite des als rohrförmigen Element gezeigten elektrischen Isoliermittels 15 angeordnet. Der erste elektrische Leiter 11a und der zweite elektrische Leiter 11b können in dem in Figur 2B gezeigten Aufbau an der Innenseite des Austrittskanals 5 aufgeklebt, aufgedampft oder anderweitig angeordnet sein.

Figur 3 zeigt eine Ansicht eines Tintenstrahldruckkopfs 1' gemäß einer zweiten Ausführungsform. In der in Figur 3 gezeigten Ausführungsform unterscheidet sich der gezeigte Tintenstrahldruckkopf 1' von dem zuvor in Figur 1 gezeigten Tintenstrahldruckkopf darin, dass der Austrittskanal 5' trichterförmig zwischen der Düse 3' und dem zu bedruckenden Substrat 17' verläuft. Wie in Figur 3 gezeigt, verjüngt sich ein Durchmesser des Austrittskanals 5' in Richtung des zu bedruckenden Substrats 17'.

### Bezugszeichenliste

- 1, 1': Tintenstrahldruckkopf
- 3, 3`: Düse
- 5, 5`: Austrittskanal
- 7, 7': Flüssigkeitstropfen
- 9, 9`: Beschleunigungsmittel
- 11a, 11a': erster elektrischer Leiter
- 11b, 11b': zweiter elektrischer Leiter
- 13, 13': Mittel zum Erzeugen eines Magnetfeldes
- 15, 15a, 15b: elektrisches Isoliermittel
- 17, 17': Substrat
- 19, 19': Stromquelle

- B: Magnetfeld
- F_{L}: Lorentzkraft

## Patentansprüche

1. Tintenstrahldruckkopf zum Bedrucken eines Substrats (17, 17`), aufweisend:
- zumindest eine Düse (3, 3`), angepasst zumindest einen elektrisch leitfähigen Flüssigkeitstropfen (7, 7') abzugeben; und
- einen Austrittskanal (5, 5'), angeordnet an der Düse (3, 3`), wobei der elektrisch leitfähige Flüssigkeitstropfen (7, 7') durch den Austrittskanal (5, 5') in Richtung des zu bedruckenden Substrats (17, 17') abgebbar ist;
- wobei am Austrittskanal (5, 5') ein Beschleunigungsmittel (9, 9') vorgesehen ist, das angepasst ist, einen Stromfluss durch den elektrisch leitfähigen Flüssigkeitstropfen (7, 7') sowie ein Magnetfeld (B) zu erzeugen, um den elektrisch leitfähigen Flüssigkeitstropfen (7, 7') mittels einer Kraft (F_{L}) in dem Austrittskanal (5, 5') in Richtung des zu bedruckenden Substrats (17, 17`) zu beschleunigen.

2. Tintenstrahldruckkopf nach Anspruch 1, **dadurch gekennzeichnet, dass** das Beschleunigungsmittel (9, 9') zumindest einen ersten elektrischen Leiter (11a, 11a') und einen zweiten elektrischen Leiter (11b, 11b') aufweist, wobei der erste elektrische Leiter (11a, 11 a`) und der zweite elektrische Leiter (11b, 11b') voneinander elektrisch isolierend angeordnet sind, und
wobei der erste elektrische Leiter (11a, 11a') und der zweite elektrische Leiter (11b, 11b') angepasst sind, mit dem elektrisch leitfähigen Flüssigkeitstropfen (7, 7') in dem Austrittskanal (5, 5') in Kontakt zu stehen zum Erzeugen des Magnetfeldes (B).

3. Tintenstrahldruckkopf nach Anspruch 2, **dadurch gekennzeichnet, dass** der erste elektrische Leiter (11a, 11a') und der zweite elektrische Leiter (11b, 11b') entlang einer Längsausdehnung des Austrittskanals (5, 5') verlaufen.

4. Tintenstrahldruckkopf nach einem der Ansprüche 2 oder 3, **gekennzeichnet durch** mindestens zwei elektrische Isoliermittel (15a, 15b), wobei der erste elektrische Leiter (11a, 11a') und der zweite elektrische Leiter (11b, 11b') im Wesentlichen gegenüberliegend voneinander angeordnet sind und voneinander beidseitig mittels jeweils einem der elektrischen Isoliermittel (15a, 15b) getrennt sind zum elektrischen Isolieren der elektrischen Leiter (11a, 11a', 11b, 11b') gegeneinander.

5. Tintenstrahldruckkopf nach einem der Ansprüche 2 oder 3, **gekennzeichnet durch** ein elektrisches Isoliermittel (15), wobei das elektrische Isoliermittel (15) als rohrförmiges Element ausgebildet ist, und wobei der Austrittskanal (5, 5') an einer Innenseite des rohrförmigen Elements ausgebildet ist.

6. Tintenstrahldruckkopf nach Anspruch 5, **dadurch gekennzeichnet, dass** der erste elektrische Leiter (11a, 11 a`) und der zweite elektrische Leiter (11b, 11b') als stromleitende Bahnen im Wesentlichen gegenüberliegend voneinander an der Innenseite des rohrförmigen Elements angeordnet sind.

7. Tintenstrahldruckkopf nach einem der vorangehenden Ansprüche, **dadurch gekennzeichnet, dass** der Austrittskanal (5') trichterförmig zwischen der Düse (3') und dem zu bedruckenden Substrat (17') verläuft.

8. Tintenstrahldruckkopf nach einem der vorangehenden Ansprüche, **dadurch gekennzeichnet, dass** die Düse (3, 3`) einen piezomechanischen Aktor, insbesondere einen piezomechanischen Drop-on-Demand Aktor, umfasst.

9. Tintenstrahldruckkopf nach einem der vorangehenden Ansprüche, **dadurch gekennzeichnet, dass** der elektrisch leitfähige Flüssigkeitstropfen (7, 7') eine elektrisch leitfähige Tinte, einen elektrisch leitfähigen Klebstoff, ein elektrisch leitfähiges Schmiermittel, oder ein elektrisch leitfähiges Beschichtungsmittel umfasst.

10. Tintenstrahldruckkopf nach einem der vorangehenden Ansprüche, **dadurch gekennzeichnet, dass** das Beschleunigungsmittel (9, 9') ein Mittel (13, 13') zum Erzeugen des Magnetfeldes (B), insbesondere einen Dauermagneten oder einen elektrischen Magneten aufweist.

11. Druckvorrichtung zum Bedrucken eines Substrats (17, 17`), aufweisend einen Tintenstrahldruckkopf (1, 1') nach einem der vorangehenden Ansprüche.

12. Druckvorrichtung nach Anspruch 11, **gekennzeichnet durch** eine Stromquelle (19, 19'), insbesondere eine Gleichstromquelle, zum Erzeugen eines Stromflusses durch den elektrisch leitfähigen Flüssigkeitstropfen.

13. Ein Verfahren zum Bedrucken eines Substrats (17, 17`), aufweisend:
Abgeben zumindest eines elektrisch leitfähigen Flüssigkeitstropfens (7, 7') durch eine Düse (3, 3') eines Tintenstrahldruckkopfs (1, 1'); und
Beschleunigen des elektrisch leitfähigen Flüssigkeitstropfens (7, 7') in einem Austrittskanal (5, 5`) angeordnet an der Düse (3, 3') in Richtung des zu bedruckenden Substrats (17, 17`), wobei das Beschleunigen aufweist:
Erzeugen eines Stromflusses durch den elektrisch leitfähigen Flüssigkeitstropfen (7, 7') sowie ein Magnetfeld (B), um den elektrisch leitfähigen Flüssigkeitstropfen (7, 7') mittels einer Kraft (F_{L}) in dem Austrittskanal (5, 5') in Richtung des zu bedruckenden Substrats (17, 17`) zu beschleunigen.

## Claims

1. Inkjet printhead for printing on a substrate (17, 17'), comprising:
- at least one nozzle (3, 3'), adapted to dispense at least one electrically conductive liquid droplet (7, 7'); and
- an outlet duct (5, 5'), arranged on the nozzle (3, 3'), wherein the electrically conductive liquid droplet (7, 7') is able to be dispensed through the outlet duct (5, 5') in the direction of the substrate (17, 17') to be printed on;
- wherein an accelerating means (9, 9') is provided at the outlet duct (5, 5') and is adapted to generate a current flow through the electrically conductive liquid droplet (7, 7') and to generate a magnetic field (B) in order to accelerate the electrically conductive liquid droplet (7, 7') by means of a force (F_{L}) in the outlet duct (5, 5') in the direction of the substrate (17, 17') to be printed on.

2. Inkjet printhead according to Claim 1, **characterized in that** the accelerating means (9, 9') comprises at least a first electrical conductor (11a, 11a') and a second electrical conductor (11b, 11b'), wherein the first electrical conductor (11a, 11a') and the second electrical conductor (11b, 11b') are arranged in an electrically insulating manner in respect of one another, and
wherein the first electrical conductor (11a, 11a') and the second electrical conductor (11b, 11b') are adapted to be in contact with the electrically conductive liquid droplet (7, 7') in the outlet duct (5, 5') in order to generate the magnetic field (B).

3. Inkjet printhead according to Claim 2, **characterized in that** the first electrical conductor (11a, 11a') and the second electrical conductor (11b, 11b') run along a longitudinal extent of the outlet duct (5, 5').

4. Inkjet printhead according to either of Claims 2 and 3, **characterized by** at least two electrical insulation means (15a, 15b), wherein the first electrical conductor (11a, 11a') and the second electrical conductor (11b, 11b') are arranged substantially opposite one another and are separated from one another on both sides by means of a respective one of the electrical insulation means (15a, 15b), in order to electrically insulate the electrical conductors (11a, 11a', 11b, 11b') from one another.

5. Inkjet printhead according to either of Claims 2 and 3, **characterized by** an electrical insulation means (15), wherein the electrical insulation means (15) is embodied as a tubular element, and wherein the outlet duct (5, 5') is embodied on an inner side of the tubular element.

6. Inkjet printhead according to Claim 5, **characterized in that** the first electrical conductor (11a, 11a') and the second electrical conductor (11b, 11b') are arranged as current-conducting tracks substantially opposite one another on the inner side of the tubular element.

7. Inkjet printhead according to any of the preceding claims, **characterized in that** the outlet duct (5') runs in the shape of a funnel between the nozzle (3') and the substrate (17') to be printed on.

8. Inkjet printhead according to any of the preceding claims, **characterized in that** the nozzle (3, 3') comprises a piezomechanical actuator, in particular a piezomechanical drop-on-demand actuator.

9. Inkjet printhead according to any of the preceding claims, **characterized in that** the electrically conductive liquid droplet (7, 7') comprises an electrically conductive ink, an electrically conductive adhesive, an electrically conductive lubricant, or an electrically conductive coating composition.

10. Inkjet printhead according to any of the preceding claims, **characterized in that** the accelerating means (9, 9') comprises a means (13, 13') for generating the magnetic field (B), in particular a permanent magnet or an electrical magnet.

11. Printing apparatus for printing on a substrate (17, 17'), comprising an inkjet printhead (1, 1') according to any of the preceding claims.

12. Printing apparatus according to Claim 11, **characterized by**
a current source (19, 19'), in particular a DC current source, for generating a current flow through the electrically conductive liquid droplet.

13. Method for printing on a substrate (17, 17'), comprising:
dispensing at least one electrically conductive liquid droplet (7, 7') through a nozzle (3, 3') of an inkjet printhead (1, 1'); and
accelerating the electrically conductive liquid droplet (7, 7') in an outlet duct (5, 5') arranged on the nozzle (3, 3') in the direction of the substrate (17, 17') to be printed on, wherein the accelerating comprises:
generating a current flow through the electrically conductive liquid droplet (7, 7') and generating a magnetic field (B) in order to accelerate the electrically conductive liquid droplet (7, 7') by means of a force (F_{L}) in the outlet duct (5, 5') in the direction of the substrate (17, 17') to be printed on.

## Revendications

1. Tête d'impression à jet d'encre pour l'impression d'un substrat (17, 17'), comportant :
- au moins une buse (3, 3'), conçue pour délivrer au moins une goutte de fluide électriquement conductrice (7, 7') ; et
- un canal de sortie (5, 5'), disposé au niveau de la buse (3, 3'), dans lequel la goutte de fluide électriquement conductrice (7, 7') peut être délivrée par le canal de sortie (5, 5') en direction du substrat à imprimer (17, 17') ;
- dans laquelle un moyen d'accélération (9, 9') est prévu au niveau du canal de sortie (5, 5'), ledit moyen étant conçu pour accélérer un flux de courant passant à travers la goutte de fluide électriquement conductrice (7, 7') ainsi que pour produire un champ magnétique (B) en vue d'accélérer la goutte de fluide électriquement conductrice (7, 7') à l'aide d'une force (F_{L}) dans le canal de sortie (5, 5') en direction du substrat à imprimer (17, 17').

2. Tête d'impression à jet d'encre selon la revendication 1, **caractérisée en ce que** le moyen d'accélération (9, 9') comporte au moins un premier conducteur électrique (11a, 11a') et un deuxième conducteur électrique (11b, 11b'), dans laquelle le premier conducteur électrique (11a, 11a') et le deuxième conducteur électrique (11b, 11b') sont disposés de façon isolée sur le plan électrique l'un par rapport à l'autre ; et
dans laquelle le premier conducteur électrique (11a, 11a') et le deuxième conducteur électrique (11b, 11b') sont conçus pour entrer en contact avec la goutte de fluide électriquement conductrice (7, 7') dans le canal de sortie (5, 5') en vue de produire le champ magnétique (B) .

3. Tête d'impression à jet d'encre selon la revendication 2, **caractérisée en ce que** le premier conducteur électrique (11a, 11a') et le deuxième conducteur électrique (11b, 11b') s'étendent le long d'une extension longitudinale du canal de sortie (5, 5').

4. Tête d'impression à jet d'encre selon l'une quelconque des revendications 2 ou 3, **caractérisée par** au moins deux isolants électriques (15a, 15b), dans laquelle le premier conducteur électrique (11a, 11a') et le deuxième conducteur électrique (11b, 11b') sont disposés pour l'essentiel de façon opposée l'un par rapport à l'autre et sont séparés des deux côtés l'un de l'autre à l'aide respectivement d'un des isolants électriques (15a, 15b) en vue d'isoler électriquement le conducteur électrique (11a, 11a', 11b, 11b') l'un de l'autre.

5. Tête d'impression à jet d'encre selon l'une quelconque des revendications 2 ou 3, **caractérisée par** un isolant électrique (15), dans laquelle l'isolant électrique (15) est réalisé sous la forme d'un élément de forme tubulaire et dans laquelle le canal de sortie (5, 5') est réalisé au niveau d'un côté intérieur de l'élément de forme tubulaire.

6. Tête d'impression à jet d'encre selon la revendication 5, **caractérisée en ce que** le premier conducteur électrique (11a, 11a') et le deuxième conducteur électrique (11b, 11b') prennent la forme de pistes conductrices de courant et sont disposés pour l'essentiel de façon opposée l'un par rapport à l'autre au niveau du côté intérieur de l'élément de forme tubulaire.

7. Tête d'impression à jet d'encre selon l'une quelconque des revendications précédentes, **caractérisé en ce que** le canal de sortie (5') s'étend en forme d'entonnoir entre la buse (3') et le substrat (17') à imprimer.

8. Tête d'impression à jet d'encre selon l'une quelconque des revendications précédentes, **caractérisé en ce que** la buse (3, 3') comprend un actionneur piézomécanique, notamment un actionneur d'éjection à la demande (Drop-on-Demand en anglais) piézomécanique.

9. Tête d'impression à jet d'encre selon l'une quelconque des revendications précédentes, **caractérisé en ce que** la goutte de fluide électriquement conductrice (7, 7') comprend une encre électriquement conductrice, une colle électriquement conductrice, un moyen lubrifiant électriquement conducteur ou un moyen de revêtement électriquement conducteur.

10. Tête d'impression à jet d'encre selon l'une quelconque des revendications précédentes, **caractérisée en ce que** le moyen d'accélération (9, 9') comporte un moyen (13, 13') de production du champ magnétique (B), notamment un aimant permanent ou un aimant électrique.

11. Dispositif d'impression pour l'impression d'un substrat (17, 17'), comportant une tête d'impression à jet d'encre (1, 1') selon l'une quelconque des revendications précédentes.

12. Dispositif d'impression selon la revendication 11, **caractérisé par** une source de courant (19, 19'), notamment une source de courant continu, en vue de produire un flux de courant passant à travers la goutte de fluide électriquement conductrice.

13. Procédé pour l'impression d'un substrat (17, 17'), comportant :
la délivrance d'au moins une goutte de fluide électriquement conductrice (7, 7') au travers d'une buse (3, 3') d'une tête d'impression à jet d'encre (1, 1') ; et
l'accélération de la goutte de fluide électriquement conductrice (7, 7') dans un canal de sortie (5, 5') disposé au niveau de la buse (3, 3') en direction du substrat à imprimer (17, 17'), l'accélération comportant :
la production d'un flux de courant passant à travers la goutte de fluide électriquement conductrice (7, 7') ainsi que d'un champ magnétique (B), pour accélérer la goutte de fluide électriquement conductrice (7, 7') à l'aide d'une force (F_{L}) dans le canal de sortie (5, 5') en direction du substrat à imprimer (17, 17').
